# EUROPÄISCHE PATENTSCHRIFT

(11) **EP 0 287 747 B1**
(45) Veröffentlichungstag und Bekanntmachung des Hinweises auf die Patenterteilung: **20.03.1991**
(21) Anmeldenummer: 87810256.5
(22) Anmeldetag: 22.04.1987
(51) Int. Cl.: E01C 5/00

(54) **Pflastersteinsatz zur Verlegung einer Bogenpflasterung**
Set of paving blocks for the laying of curved paving
Jeu de pavés pour la pose d'un pavage en arc

(43) Veröffentlichungstag der Anmeldung: 26.10.1988
(73) Patentinhaber: Scheiwiller, Rolf, CH-6052 Hergiswill (CH)
(72) Erfinder: Scheiwiller, Rolf, CH-6052 Hergiswill (CH)
(74) Vertreter: Seehof, Michel

(56) Entgegenhaltungen:
- EP-A- 0 060 961
- EP-A- 0 082 914
- DE-U- 8 207 785
- DE-U- 8 400 131
- DE-U- 8 405 128
- DE-U- 8 521 274
- DE-U- 8 606 104

## Beschreibung

Bogenpflasterungen mittels Natursteinen sind schon seit sehr langen Zeiten bekannt, erfordern jedoch einerseits spezialisierte Fachleute zu deren Verlegung, und andererseits ist ein solches Pflaster sehr aufwendig, da die einzelnen Steine von Hand behauen werden. Obwohl Bogenpflasterungen aus natürlichen Steinen ästhetisch sehr wirkungsvoll und gefällig sind, werden die z.T. stark unebenen Oberflächen nicht von allen Personen geschätzt, insbesondere nicht von Frauen. Es war daher schon seit langem das Bestreben, Pflastersteine, respektive Pflastersteinelemente anzubieten, mittels derer eine Bogenpflasterung kostengünstig und mit ebenerer Oberfläche verlegt werden kann. So ist z.B. aus der EP-A-82 914 ein bogenförmiges Pflastersteinelement für die Verlegung einer Bogenpflasterung bekannt, bei welcher die Elemente durch nicht durchgehende Trennfugen in scheinbare Einzelsteine unterteilt sind, wobei diese Elemente im Vergleich mit Natursteinpflasterungen billiger herstellbar sind und leichter verlegt werden können. Infolge ihrer Konstruktion ergeben diese Elemente jedoch regelmässige und leicht erkennbare Fugen, währenddem die Herstellung der kreisbogenförmigen, relativ grossen Elemente mit herkömmlichen Formen ziemlich unwirtschaftlich ist. Ausserdem weichen diese Elemente relativ stark von der klassischen Bogenpflasterung ab, denn die äussersten beiden Teile der Elemente sind einander nicht gleich, wodurch sich kein stetiger Uebergang zwischen den einzelnen Bögen bilden kann. Ueberdies schränkt die Verwendung grosser Elemente deren Verwendung beim Uebergang zur Normalpflasterung und bei beschränktem Platz stark ein.

Gattungsgemäße Pflastersteine Zum Verlegen einer Bogenpflasterung sind auch durch die DE-U-8400131 bekannt geworden.

Es ist demgegenüber Aufgabe der vorliegenden Erfindung, Pflastersteine zur Verlegung einer Bogenpflasterung anzugeben, die einerseits rationell hergestellt werden konnen, und sich andererseits leicht verlegen lassen und ausserdem ein gefälliges Aussehen haben, das demjenigen einer Bogenpflasterung aus natürlichen Steinen nahekommt. Ausserdem sollen diese Pflastersteine mit anderen, geradlinig verlegbaren Pflastersteinen kompatibel sein. Diese Aufgabe wird mit den in den Ansprüchen beschriebenen Pflastersteinen gelöst.

Die Erfindung wird im folgenden anhand einer Zeichnung von Ausführungsbeispielen näher erläutert.

Fig. 1 zeigt in Draufsicht zwei Sätze zur Erstellung einer Bogenpflasterung,

Fig. 2 zeigt in vergrössertem Massstab die Scheitelsteine des Satzes,

Fig. 3 zeigt in vergrössertem Massstab den Uebergang von einem Satz zum benachbarten Satz,

Fig. 4 zeigt eine Ausführungsvariante,

Fig. 5 zeigt einen Schnitt gemäss der Linie V-V von Fig. 4, und

Fig. 6 zeigt einen Ausschnitt aus einer mit den erfindungsgemässen Sätzen hergestellten Bogenpflasterung.

In Fig. 1 erkennt man zwei erfindungsgemässe Pflastersteinsätze zur Erstellung einer Bogenpflasterung. Der untere der beiden Sätze enthält an beiden Ecken je einen identischen Uebergangsstein 1, daran anschliessend drei Bogensteine 2, 3, 4, respektive die dazu spiegelbildlich geformten Bogensteine 2a, 3a und 4a. In diesem Bogen, respektive Pflastersteinsatz, schliessen sich an diese Bogensteine je zwei Scheitelsteine 5 resp. 5a und 6 resp. 6a an, wobei auch hier die beiden Scheitelsteine 5a und 6a spiegelbildlich zu den Steinen 5 und 6 ausgebildet sind. Der obere Bogen enthält ebenfalls die beiden Uebergangssteine 1 sowie die Bogensteine 2, 3, 4, resp. 2a, 3a und 4a. Anstatt der vier Scheitelsteine des unteren Bogens enthält der obere Satz zwei Scheitelsteine 7 resp. 7a, die ebenfalls spiegelbildlich zueinander geformt sind, sowie den obersten Scheitelstein 8. Die Bogenlänge der vier Scheitelsteine des unteren Bogens ist gleich derjenigen der drei Scheitelsteine der oberen Reihe, so dass diese Scheitelsteine wahlweise eingesetzt werden können.

Bei der Entwicklung des Pflastersteinsatzes wurde von dem Gedanken ausgegangen, ihn dem Aussehen nach bereits bekannten Pflastersteinen anzugleichen, um übergangslos in eine normale Pflasterung übergehen zu können, und um eine gewisse Normierung zu erreichen. Im bevorzugten Ausführungsbeispiel ist der Ausgangspunkt der rechteckige Normalstein eines unter dem Namen CITY PARK bekannten Pflastersteines, der in der EP-B-0060 961 eingehender beschrieben ist und in der vorliegenden Ausführungsvariante gemäss Fig. 4 mit dem Hinweiszeichen 9 versehen ist. Dieser quadratische Pflasterstein weist eine Kantenlänge von 180 mm auf, so dass das Raster in Fig. 1, d.h. der Abstand zwischen den Mittelpunkten bzw. die Diagonale der Uebergangssteine 1 ebenfalls 180 mm beträgt. Nimmt man eine der üblichen Breiten für einen Gehweg, d.h. 1250 mm als Spannweite S resp. Sehne eines Bogens, und stellt man die Bedingung, dass die Aussenkanten 10 der Uebergangssteine einen Winkel von 90° einschliessen sollen, ergibt sich als Radius r der Mittellinie M des Kreisbogens r = S/√2 = 883,9 mm. Wie bei Bogenpflasterungen üblich, weist der Bogen, senkrecht zur Sehne S gezogen, stets die gleiche Höhe H von 180 mm auf. Diese Zahlen und Masse sind als reine Beispielsangaben zu verstehen und beruhen zum grossen Teil auf der Vorgabe oder Wahl eines bestimmten Pflastersteines, von dem ausgegangen wird. Selbstverständlich kann von einem anderen Rastermass ausgegangen werden, so dass entweder eine grössere oder kleinere Anzahl Steine zu einem Satz gehören. Wichtig ist jedoch, dass die beiden Uebergangssteine an den Ecken identisch sind und die Anzahl der Bogensteine beidseitig gleich ist und diese spiegelbildlich geformt sind.

Es wurde jedoch nicht nur vom Mass des bekannten Pflastersteins 9 ausgegangen, sondern auch von dessen Aussehen und Formgebung. So ist eines der Merkmale des bekannten Pflastersteines, dass er in seiner Dicke, d.h. in vertikaler Richtung gesehen, zwei verschiedene Teile aufweist, wobei am unteren Teil mit grösserem Umfang eine Verzahnung angeordnet ist, und der obere Teil unabhängig von dieser Verzahnung derart ausgebildet ist, dass einerseits in versandetem Zustand die Verzahnung nicht sichtbar ist, und andererseits die Oberfläche das Aussehen eines Natursteines besitzt. Das bedeutet, dass die Seitenflächen des oberen Teils unregelmässig sind. Gemäss Fig. 5 besitzen sämtliche Steine des Satzes einen unteren Teil 11 mit grösserem Umfang im Horizontalschnitt und einen oberen Teil 12 mit unregelmässigen Seitenflächen, während die Oberfläche 13 wie in vorliegendem Beispiel leicht gewellt und daher rutschfest sein kann. Sämtliche Steine des Satzes mit Ausnahme der beiden Uebergangssteine 1 weisen am unteren Teil 11 der radialen Seiten 21 eine Verzahnung auf, die variabel ist, wie aus Fig. 1 hervorgeht. Die Verzahnung 14 und 15 der aneinanderliegenden Seiten der beiden Scheitelsteine 6 und 6a der unteren Reihe entspricht, s. Fig. 4, der Verzahnung des Normalpflastersteines 9 und weist je drei Nocken 16 auf, damit, wie in Fig. 4 gezeigt, gegebenenfalls mit einer Normalpflasterung übergangslos fortgefahren werden kann. In vorliegendem Beispiel ist also nur eine Verzahnung in radialer Richtung vorhanden. Dies gilt selbstverständlich auch für die Uebergangssteine, wo sich die Verzahnung naturgemäss an zwei anstossenden Seiten befindet.

Aus Fig. 1 geht hervor, dass die Verzahnung mit Ausnahme der eben beschriebenen Verzahnung an den Scheitelsteinen 6 und 6a an den verschiedenen Steinen nicht identisch ist. Von den Scheitelsteinen ausgehend erkennt man, dass die in der Mitte der Steine befindlichen Nocken stets nach aussen, d.h. zu den Uebergangssteinen hin weisen, und dass ihnen eine entsprechende Ausnehmung entspricht. Aus Fig. 1 geht ferner hervor, dass der Abstand von der Aussenkante eines Steines bis zur Nockenkante stets der gleiche ist, so dass die Länge der Nocken von der Mitte gegen den Uebergangsstein hin abnimmt. Die Uebergangssteine weisen an beiden aneinanderstossenden Seiten in der Mitte stets eine Ausnehmung auf, um die Nocken der nächsten Bogensteine aufzunehmen.

Aus Fig. 3 geht am ehesten hervor, dass alle vier Seiten der Uebergangssteine kreisbogenförmig gestaltet sind derart, dass ein stetiger Uebergang von einem Kreisbogen zum nächsten erfolgt, wie dies die Uebergangsstelle gemäss Fig. 3 deutlich erkennen lässt. Dabei sind zwei anstossende Seiten 18 nach innen und die anderen zwei Seiten 19 nach aussen gewölbt. Selbstverständlich sind die Kreisbogenseiten 22 und 22i der übrigen Steine auch derart gestaltet, dass der gewünschte Kreisbogen erzielt werden kann, während die radialen Seiten mit Ausnahme der an die Uebergangssteine angrenzenden Seiten der ersten Bogensteine 2 bzw. 2a geradlinig sind. Daraus ergibt sich ein stetiger Uebergang von einem Kreisbogen in den anderen ohne Stellen, die sich störend bemerkbar machen.

Da die Pflastersteine auf Paletten angeliefert werden und jeder Stein eines Satzes seinen bestimmten Platz hat, ist es notwendig, die einzelnen Steine eines Satzes zu markieren. Im vorliegenden Beispiel geschieht dies durch eine bestimmte Anzahl Markierungsnuten 17 pro Stein, wie das in Fig. 1 angedeutet ist. Die Uebergangssteine 1, die sich ja von den übrigen Steinen insofern abheben, als sie an zwei aneinanderstossenden Seiten eine Verzahnung resp. keine Verzahnung aufweisen, müssen nicht markiert werden. Die ersten beiden Bogensteine 2 und 2a können dadurch gekennzeichnet werden, dass sie keine Markierung aufweisen, während die nächstfolgenden Steine eine, zwei oder drei Nuten aufweisen und die beiden Scheitelsteine 6 und 6a und der Scheitelstein 8 je eine bzw. zwei Nuten aufweisen. Da die beiden Scheitelsteine 6 und 6a auf einer ihrer Seiten eine andere Verzahnung aufweisen als die übrigen Steine, ist somit eine eindeutige Zuordnung dieser Steine leicht möglich. Dasselbe gilt für den Scheitelstein 8, der als einziger auf zwei entgegengesetzten Seiten Nocken aufweist. Aus Fig. 1 geht ferner hervor, dass die einzelnen Nuten stets derart an den Steinen angeordnet sind, dass sie im verlegten Zustand, bezogen auf die Basislinie S, stets senkrecht übereinanderliegen. Dadurch ist es möglich, beim Verlegen einzelne Steinspalten anhand dieser Nuten auszurichten.

Neben den bereits erwähnten unterschiedlichen möglichen Dimensionen der Pflastersteine sind auch sämtliche bekannten Materialien sowie Einfärbungen zur Herstellung dieser Steine möglich, auch um diese Bogenpflastersteine an normale Pflastersteine anpassen oder einen bewussten Unterschied gestalten zu können.

Aus der Beschreibung geht hervor, dass diese Bogenpflastersteine auf der gleichen Maschine hergestellt werden können wie diejenige für die anderen Pflastersteine; natürlich mit anderen Formen.

## Patentansprüche

1. Pflastersteine zur Verlegung einer Bogenpflasterung, wobei jeder Pflasterstein eine Ober- und Unterseite sowie vier Seiten aufweist, und wobei einem Bogen ein Satz einzelner Pflastersteine entspricht,dadurch gekennzeichnet, dass ein solcher Satz enthält
- zwei je zu äusserst anzuordnende, einander gleiche Uebergangssteine (1) mit vier kreisbogenförmigen Seiten, wovon je zwei aneinander stossenden Seiten (10,18) nach innen und die beiden anderen Seiten (19) nach aussen gewölbt sind, wodurch von einem Bogen zum anderen ein stetiger Uebergang gebildet wird,
- an diese Uebergangssteine beidseitig je eine gleiche Anzahl und spiegelbildlich zueinander geformte, anschliessende Bogensteine (2,3,4;2a,3a,4a) mit je einer äusseren (22) und einer inneren (22i) Kreisbogenseite, und
- eine daran anschliessende Scheitelsteinanordnung, die entweder zwei spiegelbildlich geformte Steine (7,7a) und einen symmetrisch ausgebildeten Scheitelstein (8) oder je zwei spiegelbildlich geformte Steine (5,6;5a,6a) enthält, wobei beide Anordnungen diesselbe Bogenlänge aufweisen und alle Steine daraus ebenfalls je eine äussere (22) und innere (22i) Kreisbogenseite aufweisen,
und dass im verlegten Zustand die beiden äussersten Kanten (10) der Uebergangssteine (1) und somit des Bogens einen Winkel von 90° einschliessen sowie die Höhe (H) sämtlicher Steine, gemessen senkrecht zu einer durch die unteren Eckpunkte der Uebergangssteine (1) gedachten Sehne (S), diesselbe ist.

2. Pflastersteine nach Anspruch 1, dadurch gekennzeichnet, dass die Steine eines Satzes mittels einer verschiedenen Anzahl von Markierungsnuten (17) eindeutig definiert sind, wobei die Nuten jeweils an beiden Kreisbogenseiten (22, 22i) angebracht sind derart, dass daran die einzelnen Steine und die entsprechenden Steine der gleichen Spalte senkrecht zur Sehne (S) ausgerichtet werden können.

3. Pflastersteine nach Anspruch 1 oder 2, dadurch gekennzeichnet, dass sie aus einem unteren, höheren Teil (11) mit grösserem Umfang im Horizontalschnitt und einem oberen, niedrigeren Teil (12) von kleinerem Umfang im Horizontalschnitt bestehen, wobei das untere Teil (11) der Radialseiten (21) der Bogen- und Scheitelsteine und der nach aussen gewölbten Seiten (19, 20) der Uebergangssteine (1) mit einer lotrechten Verzahnung (14 15; 16) versehen ist und die Berandung des oberen Teils Seitenflächen aufweist, die unregelmässig wie bei einem Naturstein geformt sind.

4. Pflastersteine nach Anspruch 3, dadurch gekennzeichnet, dass die Verzahnung aus je einem in der Mitte der zur Ecke weisenden Radialseiten (21) angeordneten Nocken mit entsprechender Ausnehmung an den angrenzenden Radialseiten gebildet wird, wobei der Abstand von der Steinkante zur Nockenkante für alle Steine der gleiche ist.

5. Pflastersteine nach Anspruch 3 oder 4, dadurch gekennzeichnet, dass die Verzahnung der beiden aneinanderstossenden Seiten der obersten Scheitelsteine (6, 6a) die gleiche ist wie diejenige eines linear verlegbaren Pflastersteines (9) und pro Seite drei Nocken (16) aufweist.

6. Pflastersteine nach einem der Ansprüche 1 bis 5, dadurch gekennzeichnet, dass der linear verlegbare Pflasterstein (9) quadratisch ist und eine Kantenlänge von 180 mm aufweist, die der grössten Höhe der obersten Scheitelsteine (6, 6a; 8) sowie der Diagonalen der Uebergangssteine (1) und somit der Bogenhöhe (H) entspricht.

7. Pflastersteine nach einem der Ansprüche 1 bis 6, dadurch gekennzeichnet, dass er zwei Uebergangssteine (1), zweimal drei Bogensteine (2, 3, 4; 2a, 3a, 4a) und entweder zweimal zwei Scheitelsteine (5, 6; 5a, 6a) oder drei Scheitelsteine (7, 7a, 8) mit zusammen je gleicher Bogenlänge aufweist, wobei bei einer Bogenhöhe (H) von 180 mm die Spannweite (S) des verlegten Satzes 1250 mm und der Radius der Mittellinie (M) des verlegten Bogens 1250/√2 = 883,9 mm beträgt.

## Claims

1. Paving stones for laying an arcuate pavement, each stone comprising a top and bottom surface as well as four sides, and a set of individual paving stones corresponding to an arc, characterized in that such a set includes
- two identical transitional stones (1) to be disposed exteriorly and having four arcuate sides, of which two respective adjacent sides (10,18) are curved inwards and the two other sides (19) are curved outwards, whereby a continuous transition from one arc to another is formed;
- an equal number of respective mirror-image shaped arc stones (2,3,4; 2a,3a,4a) adjoining these transitional stones on both sides and each having an outer (22) and an inner (22i) arcuate side; and
- an adjoining apex stone arrangement comprising either two mirror-image shaped stones (7,7a) and a symmetrically conformed summit stone (8) or two respective mirror-image shaped stones (5,6: 5a,6a), both arrangements having the same arc length, and each of the stones thereof comprising an outer (22) and an inner (22i) arcuate side;
and in that when laid out, the two outermost edges (10) of the bridging stones (1), and therefore of the arc, include an angle of 90°, and that the height (H) of all the stones, when measured perpendicularly with respect to an imaginary chord (S) through the bottom corners of the transitional stones (1), is the same.

2. Paving stones according to claim 1, characterized in that the stones of a set are positively identified by means of a variable number of marking grooves (17), the respective grooves being provided on both arcuate sides (22,22i) in such a manner as to allow a perpendicular alignment of the individual stones and the corresponding stones of the same column with respect to the chord (S).

3. Paving stones according to claim 1 or 2, characterized in that they consist of a lower, taller portion (11) having a larger periphery in the horizontal crosssection and of an upper, shorter portion (12) having a smaller periphery in the horizontal cross-section, the lower portion (11) of the radial sides (21) of the arc stones and the apex stones and of the outwardly curved sides (19,20) of the transitional stones (1) being provided with a perpendicular indentation (14,15; 16), and the edging of the upper portion comprising side surfaces which are formed irregularly like those of a natural stone.

4. Paving stones according to claim 3, characterized in that the indentation is formed by a respective projection disposed in the centre of the radial sides (21) facing the corner with a corresponding recess in the adjacent radial sides, the distance from the edge of the stone to the edge of the projection being the same for all stones.

5. Paving stones according to claim 3 or 4, characterized in that the indentation of the adjoining sides of the uppermost apex stones (6,6a) is the same as that of a paving stone (9) for linear layout and comprises three projections (16) per side.

6. Paving stones according to one of claims 1 to 5, characterized in that the paving stone (9) for linear layout is square and has a side length of 180 mm corresponding to the greatest height of the uppermost apex stones (6,6a; 8) and to the diagonal of the transitional stones (1), and thus to the height of the arc (H).

7. Paving stones according to one of claims 1 to 6, characterized in that it comprises two transitional stones (1), two groups of three arc stones (2,3,4; 2a, 3a, 4a) and either two groups of two apex stones (5,6; 5a, 6a) or three apex stones (7,7a,8) both altogether having the same arc length, the span (S) of the laid combination amounting to 1250 mm and the radius of the centre line (M) of the laid arc being 1250/√2 = 883.9 mm at an arc height (H) of 180 mm.

## Revendications

1. Pavés pour la pose d'un pavage en arcs, chaque pavé présentant une surface du haut et du bas ainsi que quatre faces, et qu'un arc est formé par un jeu de pavés individuels, caractérisés en ce qu'un tel jeu comprend
- deux pavés de raccord (1) identiques à placer à l'extérieur et ayant quatre côtés en arc de cercle dont deux côtés adjacents (10,18) chaque fois sont concaves et les deux autres côtés (19) convexes, ce qui forme une transition continue d'un arc à l'autre,
- un même nombre de pavés d'arc (2,3,4; 2a,3a,4a) de forme inverse les uns par rapport aux autres qui se rattachent chaque fois des deux côtés à ces pavés de raccord, ces pavés d'arc ayant chaque fois un côté en arc de cercle extérieur (22) et intérieur (22i), et
- un agencement de pavés de sommet comprenant soit deux pavés (7,7a) de forme inverse et un pavé de sommet (8) de conformation symétrique, ou bien chaque fois deux pavés (5,6; 5a,6a) de forme inverse, les deux agencements ayant la même longueur d'arc et tous les pavés les composant présentant également un côté en arc de cercle extérieur (22) et intérieur (22i),
et qu'à l'état posé, les deux bords extrêmes des pavés de raccord (1) et donc de l'arc, renferment un angle de 90° et que la hauteur (H) de tous les pavés, mesurée perpendiculairement à une corde virtuelle (S) passant par les coins inférieurs des pavés de raccord (1), est la même.

2. Pavés selon la revendication 1, caractérisés en ce que les pavés d'un jeu sont définis de manière univoque au moyen d'un nombre variable de rainures de marquage (17), les rainures étant chaque fois placées sur les deux côtés en arc de cercle (22,22i), de sorte qu'elles peuvent servir pour aligner les pavés individuels et les pavés correspondants de la même rangée verticale, perpendiculairement à la corde (S).

3. Pavés selon la revendication 1 ou 2, caractérisés en ce qu'ils consistent en une partie inférieure (11) plus haute de périmètre plus grand en coupe horizontale et en une partie supérieure (12) plus basse de périmètre plus petit en coupe horizontale, la partie inférieure (11) des côtés radiaux (21) des pavés d'arc et de sommet et des côtés convexes (19,20) des pavés de raccord (1) étant munie d'un endentement vertical (14,15; 16), et les bordures de la partie supérieure présentant des surfaces latérales de forme irrégulière comme celles d'une pierre naturelle.

4. Pavés selon la revendication 3, caractérisés en ce que l'endentement est formé chaque fois par une saillie disposée au centre des côtés radiaux (21) en regard vers le coin avec un évidement correspondant sur les côtés radiaux adjacents, la distance entre le bord du pavé et le bord de la saillie étant la même pour tous les pavés.

5. Pavés selon la revendication 3 ou 4, caractérisés en ce que l'endentement des deux côtés contigus des pavés de sommet (6,6a) supérieurs est le même que celui d'un pavé (9) prévu pour la pose en ligne droite et comprend trois saillies (16) par côté.

6. Pavés selon l'une des revendications 1 à 5, caractérisés en ce que le pavé (9) prévu pour la pose en ligne droite est carré et présente une longueur de côté de 180 mm correspondant à la plus grande hauteur des pavés de sommet (6,6a; 8) supérieures ainsi qu'à la diagonale des pavés de raccord (1) et donc à la hauteur de l'arc (H).

7. Pavés selon l'une des revendications 1 à 6, caractérisés en ce qu'ils comprennent deux pavés de raccord (1), deux fois trois pavés d'arc (2,3,4; 2a,3a,4a) et soit deux fois deux pavés de sommet (5,6; 5a,6a) ou trois pavés de sommet (7,7a,8) dont l'ensemble présente chaque fois la même longueur d'arc, la corde (S) du jeu posé mesurant 1250 mm et le rayon de la médiane (M) de l'arc posé étant 1250/√2 = 883,9 mm, alors que la hauteur (H) de l'arc est de 180 mm.
